# EUROPÄISCHE PATENTSCHRIFT

(11) **EP 2 622 111 B1**
(45) Veröffentlichungstag und Bekanntmachung des Hinweises auf die Patenterteilung: **08.04.2015**
(21) Anmeldenummer: 11827768.0
(22) Anmeldetag: 22.09.2011
(51) Int. Cl.: B05B 7/22, C23C 4/12

(54) **VERFAHREN UND VORRICHTUNG ZUM THERMISCHEN SPRITZEN**
METHOD AND DEVICE FOR THERMAL SPRAYING
PROCÉDÉ ET DISPOSITIF DE PROJECTION THERMIQUE

(30) Priorität: 29.09.2010 DE 202010008661 U
(43) Veröffentlichungstag der Anmeldung: 07.08.2013
(73) Patentinhaber: Technische Universität Chemnitz, 09107 Chemnitz (DE)
(72) Erfinder: PACZKOWSKI, Gerd, 08349 Johanngeorgenstadt (DE); RUPPRECHT, Christian, 09212 Limbach Oberfrohna (DE); WIELAGE, Bernhard, 32805 Horn-Bad Meinberg (DE)
(74) Vertreter: Rumrich, Gabriele
(86) Internationale Anmeldenummer: PCT/DE2011/075229
(87) Internationale Veröffentlichungsnummer: WO 2012/048703

(56) Entgegenhaltungen:
- CH-A5- 578 622
- YANDOUZI M ET AL: "Cermet coatings prepared by pulsed gas dynamic spraying process: Effect of the process parameters", SURFACE AND COATINGS TECHNOLOGY, ELSEVIER, AMSTERDAM, NL, Bd. 203, Nr. 1-2, 25. Oktober 2008 (2008-10-25), Seiten 104-114, XP025471884, ISSN: 0257-8972, DOI: 10.1016/J.SURFCOAT.2008.08.018 [gefunden am 2008-08-15]

## Beschreibung

Die Erfindung betrifft ein Verfahren und eine Vorrichtung zum thermischen Spritzen, insbesondere zum Lichtbogenspritzen mit Zusatzwerkstoff, wie es beispielsweise das Drahtlichtbogenspritzen ist, nach dem Oberbegriff des ersten und achten Patentanspruchs, wobei ein Zusatzwerkstoff, meist zwei elektrisch leitende Drähte, durch einen Lichtbogen aufgeschmolzen und mittels eines Druckgases (auch als Zerstäubergas bezeichnet) mit hohen Geschwindigkeiten im Bereich 1 Mach und größer auf eine vorbereitete Oberfläche gespritzt werden.
Dazu wird ein Brenner mit einer entsprechenden Düse mit einer vorzugsweise zentrischen Strömungsöffnung für das Druckgas verwendet. Die Drähte werden durch stromführende Hülsen mit unterschiedlicher Polung zugeführt, wobei dafür eine Drahtvorschubeinrichtung Verwendung findet.
Beispielsweise beim Drahtlichtbogenspritzen wird ein Kurzlichtbogen erzeugt, der infolge seiner hohen Temperatur (größer 5000K) den drahtförmigen Spritzzusatzwerkstoff partiell aufschmilzt. Eine oder mehrere Zerstäubergasdüsen (führen das Zerstäubergas gerichtet zu der aufgeschmolzenen Materialphase. Infolge des dynamischen Drucks der Zerstäubergasströmung wird die Materialphase zerstäubt und durch Impulsübertragung der Gasphase im resultierenden Freistrahl beschleunigt. Bei herkömmlichen Verfahren (Stand der Technik) wird die Zerstäubergasmenge kontinuierlich gefördert. Dies führt zu massiven Rezirkulationsgebieten hinter dem drahtförmigen Spritzzusatzwerkstoff, mit der Folge, dass aufgeschmolzenes Spritzgut im Bereich der Drahtenden auf den wirbelförmigen Trajektorien verweilt. In dieser Zeit wird der Werkstoff infolge des Luftsauerstoffs der Umgebungs- bzw. Druckluft oxidiert. Durch das kontinuierliche Abschmelzen des Drahtes vergrößert sich die rezirkulierende Menge der schmelzflüssigen Phase, mit dem Resultat einer inhomogen Zerstäubung kritisch angewachsenen Schmelztropfen. Der sich um die Drahtenden ausbreitende Freistrahl baut eine so genannte "Karmansche Wirbelstraße" auf. Diese hat zur Folge, dass der partikelbeladene Freistrahl extrem aufweitet (divergiert). Durch die hohe Divergenz gelangt ein Teil der Partikelphase in langsame Außenbereiche der Zerstäubergasströmung und steht somit einer materialeffizienten Beschichtung (vor allem bei kleinen Bauteilen) entgegen.

Aus der Druckschrift EP 0 879 645 A2 ist zwar eine Lösung bekannt, durch welche die Standzeit der Vorrichtung verlängert werden soll. Dafür wird in die den Draht umgebende stromführende Hülse seitlich ein sogenanntes Spülgas eingebracht, welches die auf der Oberfläche des Drahtes befindlichen lockeren Verunreinigungen in der Gegenrichtung der Vorschubrichtung des Drahtes entfernt. Vorzugsweise wird dazu ein Teil des Spülgases des Zerstäubergasstromes abgezweigt. Dies beseitigt jedoch nicht die vorgenannten Nachteile des sich unerwünscht absetzenden aufgeschmolzenen Materials auf Bereichen der Düse oder des Drahtes.

Mit einem in der Druckschrift DE 433 46 10 A1 beschriebenen Verfahren zum thermischen Spritzen sollen relativ raue Verschleißschichten erzeugt werden, indem die auf die Oberfläche auftreffenden Partikel größer als 0,2 mm sind und durch die Wirkung der Schwerkraft auf die Oberfläche gelangen. Dabei ist es möglich, die Partikel durch Impulse, insbesondere durch Druckgasimpulse, aus dem geschmolzenen Zusatzwerkstoff auszulösen. Die durch das Druckgas erzeugten Geschwindigkeiten sind somit nur sehr gering. Dieses Verfahren ist für die Erzeugung dünner gleichmäßiger und fest haftender Schichten nicht geeignet. Weiterhin wird durch diese Lösung nicht das Absetzen aufgeschmolzener Partikel auf der Düse oder am Draht verhindert. Systembedingt ist es mit diesem Verfahren nur möglich, mit einem nach unten weisenden Brenner zu arbeiten, wodurch in andere Raumrichtungen keine Beschichtungen möglich sind.

Ein Verfahren zum Betrieb eines Plasmaspritzbrenners ist aus der Druckschrift CH 578 622 bekannt. Dabei weist das Arbeitsgas vor seinem Eintritt in die Düse einen Druck von größer / gleich 7 Atmosphären und der Brennstrom des Bogens einen Wert von größer /gleich 1000 Amper auf. Der Gasstrom des Arbeitsgases und der Brennstrom werden synchron gepulst, wobei der Gasfluss durch die Düse und der Brennstrom zwischen den Impulsen auf Werte nahezu oder gleich Null gebracht werden. Der Plasmaspritzbrenner weist eine stiftförmige Kathode auf. An diese schließt sich in Arbeitsrichtung eine anodisch geschaltete Laval-Düse an, die sich in Arbeitsrichtung erweitert. Durch eine Gleichspannung wird ein Lichtbogen zwischen Anode und Kathode erzeugt und dass durch den Plasmabrenner strömende Arbeitsgas, welches teilchenförmiges Spritzgut enthält, wird durch den Lichtbogen geleitet und hierbei ionisiert und erzeugt **oberhalb** des Düseneintritts und somit **innerhalb** des Plasmaspritzbrenners einen Plasmastrahl, der durch die Düse strömt und aus dieser mit einer Geschwindigkeit von einigen 1000 m/s austritt, auf das zu beschichtende Substrat prallt und dieses mit den aufgeschmolzenen Teilchen beschichtet. Zum Pulsen des Gasflusses wird die Kathode über Nocken axial auf und ab bewegt, so dass der Düseneinlauf pulsförmig geöffnet und geschlossen wird. Dabei kann der Düseneinlauf der anodisch geschalteten Düse nicht vollständig geschlossen werden, da dies zu einem Kurzschluss führen würde. Es ist somit immer eine Strömung des Arbeitsgases vorhanden.
Diese Lösung soll zur Erzeugung festhaftender Schichten verwendet werden, wobei davon ausgegangen wird, dass in Plasmastrahlen Geschwindigkeiten von einigen 1000 m/s (Unterschallströmung des Plasmas) erzeugt werden können, wenn große Werte des Bogenbrennstroms und hohe Gasdrücke vorgesehen werden. Da dies zu einer sehr hohen thermischen Belastung der Düse führt, wird bei diesem Stand der Technik eine gepulste Arbeitsweise vorgeschlagen.
Der Erfindung liegt die Aufgabe zugrunde, eine Vorrichtung zum thermischen Hochgeschwindigkeits-Spritzen mit Zusatzwerkstoff zu entwickeln, die ein unerwünschtes Absetzen des Aufgeschmolzenen Materials an der Düse oder am Zusatzmaterial vermeidet und bei hohen Partikelgeschwindigkeiten eine Schicht hoher Qualität bei einem homogenen Schichtaufbau gewährleistet.

Diese Aufgabe wird mit den Merkmalen des ersten und siebten Patentanspruchs gelöst.
Vorteilhafte Ausgestaltungen ergeben sich aus den Unteransprüchen.
Bei dem Verfahren zum thermischen Hochgeschwindigkeits-Spritzen, insbesondere zum Lichtbogenspritzen mit Zusatzwerkstoff, der durch einen mittels Elektroden erzeugten Lichtbogen aufgeschmolzen wird, strömt ein Druckgases mit hoher Geschwindigkeit durch eine Düse aus und spritzt das aufgeschmolzene Material des Zusatzwerkstoffes auf eine meist vorbereitete Oberfläche, wobei das Druckgas erfindungsgemäß mit einer modulierten/ pulsierenden Gasströmung hoher Geschwindigkeit erzeugt und dadurch die Ausbildung eines quasistationären Wirbelfeldes des aufgeschmolzenen Materials im Bereich der Enden des Zusatzwerkstoffes eingeschränkt oder verhindert wird.
Durch die Reduzierung oder Vermeidung des sich aufbauenden Wirbelgebietes aufgeschmolzener Partikel des Zusatzwerkstoffes, welches insbesondere im Bereich hinter den Enden des Zusatzwerkstoffes (in Strömungsrichtung gesehen) hervorgerufen wird, kann ein Absetzen bzw. Verweilen von Partikeln/Tropfen des aufgeschmolzenen Materials auf dem Brenner bzw. Bauteilen des Brenners der Düse und/oder am Zusatzwerkstoff vermieden werden bzw. werden daran abgesetzte Partikel/Tropfen gelöst. Dadurch wird ein unerwünschtes Absetzen von Partikeln/Tropfen des aufgeschmolzenen Zusatzwerkstoffes an dem Brenner / der Düse und/oder am Zusatzwerkstuff selbst vermieden, wodurch ein gleichmäßigeres Auftragen des Zusatzwerkstoffes auf dem Grundwerkstoff gegeben ist.
Die modulierte/pulsierende Gasströmung wird bei einer zeitlichen Veränderung des Gasvolumenstroms des Druckgases unter Verwendung einer Zerstäubergasdüse erzeugt.
Die unter hohem Druck stehende Gasströmung expandiert dabei bevorzugt in der Düse auf Geschwindigkeiten größer Mach 1. Diese hohen Geschwindigkeiten des Zerstäubergases gewährleisten eine Bescheunigung der aufgeschmolzenen Materialphase und deren Haftung auf dem Grundwerkstoff.
Vorteilhafter Weise erfolgt die Modulation der Gasströmung des Druckgases in Abhängigkeit vom Regelverhalten der Strom-Spannungsquelle. Es ist jedoch auch möglich die Frequenz/Modulation des Druckgases unabhängig von der Frequenz der Strom-Spannungsquelle zu steuern bzw. zu regeln.
Die gepulste Gasströmung, welche zur Vermeidung des Rezirkulierens des Zerstäubergases hinter den Drahtenden und hinter dem Lichtbogen und/oder zur verzögerungsfreien Ablösung der aufgeschmolzenen Tropfen bzw. Partikel des Zusatzwerkstoffen führt, wird dabei bevorzugt in Abhängigkeit von den elektrischen Parametern (Strom, Spannung bzw. Strom-Spannungs-Kennlinie) der Strom-Spannungsquelle und /oder in Abhängigkeit von den strömungsmechanischen Bedingungen an die jeweilige Beschichtungsaufgabe angepasst und kann durch wenige Versuche ermittelt werden.

Die Veränderung der Frequenz des Pulses der Gasströmung des Zerstäubergases erfolgt bevorzugt mit einer Frequenz ab 20 Hz, wobei es auch möglich ist, die Frequenz bzw. die Pulsdauer der Gasströmung während des Beschichtungsvorganges bedarfsweise zu verändern.

Die erfindungsgemäße Vorrichtung weist eine Einrichtung zur Erzeugung eines Druckgases auf, welches mit hoher Geschwindigkeit durch eine Düse ausströmt und das aufgeschmolze Material des Zusatzwerkstoffes auf eine Oberfläche spritzt, wobei erfindungsgemäß Mittel vorgesehen sind, durch welche eine modulierte/pulsierende Gasströmung hoher Geschwindigkeit des Druckgases erzeugbar ist, durch welche die Ausbildung eines quasistationären Wirbelfeldes des hinter dem Spritz-Zusatzwerkstoff und hinter dem Kurzlichtbogen verhindert oder zumindest eingeschränkt. Dadurch wird das Rezirkulieren der Partikelphase bzw. des aufgeschmolzenen Materials auf den Trajektorien (Bewegungsbahnen) dieser Wirbelgebiete minimiert bzw. ausgelöscht, was zu einer kürzeren Verweilzeit und einer schlagartigen Zerstäubung der Materialphase am Düsenaustritt führt. An der Düse und/oder an den Enden des Zusatzwerkstoffs wird dadurch ein schnelles Ablösen von Partikeln/Tropfen gewährleistet.

Meist (z.B. beim thermischen Spritzen) ist der Zusatzwerkstoff in Form von zwei elektrisch leitenden Drähten ausgebildet, deren Enden im Bereich des Ausgangs der Düse bzw. zwischen dem Düsenaustritt und der zu beschichtenden Oberfläche angeordnet sind, wobei im Bereich der Enden des Zusatzwerkstoffes, durch die in der Vorrichtung angeordneten Mittel eine modulierte/pulsierende der Gasströmung des Druckgases bei einer zeitlichen Veränderung des ZerstäubergasVolumenstroms, die Einschränkung oder Verhinderung des quasistationären Wirbelfeldes erfolgt.

Die Mittel können beispielsweise in Form von die Gasströmung des Druckgases verändernden Ventilen oder in Form von mechanischen Elementen ausgebildet sein und entsprechend der geforderten Pulse die Gasströmung unterbrechen bzw. stark verringern und wieder Freigeben.

Die mechanischen Elemente werden bevorzugt in einer zur Düse führenden Druckleitung für das Druckgas angeordnet und können beispielsweise in Form einer im Winkel zur Druckleitung durch diese führende drehbare Welle ausgebildet sein, die im Bereich der Druckleitung eine oder mehrere Querbohrungen aufweist und durch Rotation den Durchfluss des Druckgases sperrt oder stark verringert oder freigibt.

Durch diese Mittel ist insbesondere eine modulierte/pulsierende Gasströmung in der erforderlichen Frequenz bei einer zeitlichen Veränderung des Zerstäubergasvolumenstroms erzeugbar.

Die Mittel sind insbesondere in Form von Ventilen ausgebildet, welche die Gasströmung verändern, dies können beispielsweise Hochleistungsventile sein, die eine schnelle Schaltfrequenz gewährleisten.

Um ein Expandieren /Beschleunigen des Gasstroms zu gewährleisten, ist die Düse in der Art einer Zerstäubergasdüse, insbesondere einer Laval - Düse ausgebildet, die sich in Strömungsrichtung des Gases zuerst verjüngt und anschließend wieder erweitert, wodurch der Gasstrom zuerst gebremst wird und anschließend expandiert, wodurch dessen Geschwindigkeit wieder zunimmt.
Dabei ist der Zusatzwerkstoff in Bezug auf die Längsachse der Düse in einem flachen Anstellwinkel geneigt, der maximal 90° bis 0°, vorzugsweise ca. 25°±5° beträgt, wobei sich dessen Enden im Bereich des Düsenaustritts bzw. zwischen dem Düsenaustritt und der zu beschichtenden Oberfläche befinden.

Eine weitere vorteilhafte Ausführung der Erfindung besteht darin, dass die Drahtvorschubeinrichtung, mit welcher der Zusatzwerkstoff nachgeführt wird, nicht wie bisher üblich ein kontinuierliches Nachführen des Drahtes realisiert, sondern den Drahtvorschub diskontinuierlich, bzw. schrittweise regelt, derart, dass das Nachführen des Drahtes insbesondere in Abhängigkeit/Korrelation mit den Impulsen der pulsierenden Gasströmung des Druckgases erfolgt.

Der gedankliche Ansatz der Erfindung beruht auf einer gezielten, dem Prozess angepassten "modulierten" Gasströmung hoher Geschwindigkeit (bzw. einer zeitlichen Veränderung des Zerstäubergasvolumenstroms) zur Verhinderung des Absetzens bzw. Verweilen der Schmelzphase/der Partikeltröpfchen hinter den Drahtenden und hinter dem Lichtbogen (bevorzugt außerhalb der Düse).

Diese "Pulsung" wird bevorzugt durch Hochleistungsmagnetventile realisiert, die ihr Regelsignal in Abhängigkeit vom Zeitintervall des Ab- bzw. Aufschmelzens einer entsprechenden Materialfraktion des drahtförmigen Spritzzusatzwerkstoffes beziehen. Die unter hohem Druck stehende Gasströmung wird durch geeignete Zerstäubergasdüsen (Laval ähnlich) gerichtet auf Geschwindigkeiten größer Mach 1 expandiert. Das Impulsartige Auftreffen der Gasphase führt zu einer feinen und homogenen Zerstäubung der Materialphasen. Das sich aufbauende quasistationäre Wirbelfeld (hinter den Drahtenden) wird infolge des gepulsten Gasstroms stark reduziert und bewirkt eine Minimierung der Strahldivergenz. Die Rezirkulationsgebiete im Bereich der Drahtenden werden ebenfalls stark verkleinert, so dass der Schmelzfilm bzw. Tropfen nicht oder nur teilweise in diesen Wirbelgebieten rezirkulieren und oxidieren. Das Regelsignal der Magnetventile wird zur besseren Prozesssteuerung mit dem Regelkreis der Strom-Spannungsquelle synchronisiert.

Die Zerstäubergasdüsen werden für diesen Prozess massestromspezifisch ausgelegt.

Erreichbare Ergebnisse sind unter anderen:
1. homogen zerstäubte Materialphase (homogener Schichtaufbau),
2. verringerte Oxidation des Spritzzusatzwerkstoffes,
3. Schichten hoher Güte,
4. Partikelgeschwindigkeiten größer 300 m/s,
5. Materialeffiziente Beschichtung (Erhöhung des Auftragwirkungsgrades).

Um die Qualität lichtbogengespritzter Beschichtungen zu verbessern, ist eine konsequente Anpassung der Prozessführung unter strömungsdynamisch optimierten Bedingungen zwingend erforderlich. Es ist davon auszugehen, dass bereits geringfügige Veränderungen an marktgängiger Brennertechnik ausreichen, um deutliche Verbesserungen zu erzielen. Da der Bereich des Hochgeschwindigkeitsspritzens mit Lichtbogensystemen bisher nur ungenügend erschlossen wurde, soll durch die gezielte Auslegung der zur Erzeugung überschallschneller Gasströmungen notwendigen Expansionsdüsen der partikelbeladene Freistrahl so beeinflusst werden, dass sich höhere Partikelgeschwindigkeiten und geringere Spritzstrahldivergenzen einstellen. Grundlage für die Erfindung ist die Ausnutzung einer gepulsten Hochgeschwindigkeitsgasströmung des Zerstäubergases.

Die durch Ventile gepulste Gasströmung wird in Abhängigkeit von den elektrischen Parametern (Strom, Spannung - einschließlich deren Frequenzen - und Strom-Spannungs-Kennlinie) und in Abhängigkeit von den strömungsmechanischen Bedingungen, die zur Tropfenablösung führen, an die jeweilige Beschichtungsaufgabe angepasst.
Durch den Einsatz einer gepulsten Zerstäubergasströmung wird eine homogenere und feinere Partikelphase erwartet. Die Ausprägung starker Turbulenzballen im Bereich der Drahtspitzen, welche für die massive Aufweitung des partikelbeladenen Freistrahls verantwortlich sind, soll reduziert werden. Im Zusammenhang einer gezielt expandierenden (vorgespannten) Gasströmung werden Partikelgeschwindigkeiten von über 300 m/s erreicht.

Es kommen als Druckgas homogen strömende, zum Teil expandierende, heiße bzw. kalte, vorgespannte Prozessgase (verschiedener Art - bspw. Brenn-, Inertgase, Verbrennungsprodukte usw.) zur Anwendung.

Die Erfindung wird nachfolgend anhand eines Ausführungsbeispiels und zugehöriger Zeichnungen näher erläutert. Es zeigen:
- Figur 1: die Prinzipdarstellung einer erfindungsgemäßen Einrichtung mit einem Hochleistungsventil zum Pulsen des Druckgases,
- Figur 2: eine Prinzipdarstellung einer Variante zum mechanischen Pulsen des Druckgases.

In Figur 1eine Einrichtung zur Beschichtung der Oberfläche 1a eines Grundwerkstoffs 1 dargestellt, wodurch mittels Drahtlichtbogenspritzen eine Spritzschicht 2 erzeugt wurde.

Dazu wird ein Zusatzwerkstoff 3, hier zwei Drähte, in Kontaktrohren 4 geführt. Beide Kontaktrohre 4 sind an eine Spannungsquelle 5 angeschlossen, so dass diese unterschiedlich gepolt sind. Der Zusatzwerkstoff 3 ist durch jeweils eine Drahtvorschubeinrichtung 6 nachführbar. Die Enden des Zusatzwerkstoffes 3 liegen zwischen dem nicht bezeichneten Austritt der Düse 7 und der Oberfläche 1a des Grundwerkstoffs 1. Dessen Schmelzen erfolgt über die Spannungsquelle 5, durch deren Anlegen zwischen den aufeinander zuweisenden Enden des Zusatzwerkstoffes 3 ein Lichtbogen gebildet wird, wodurch die Enden des Zusatzwerkstoffes 3 aufschmelzen., Durch die zentrisch zwischen den Kontaktrohren 5 angeordnete Düse 7, die eine Längsachse A aufweist, strömt ein Druckgas 8 (dargestellt durch einen Pfeil, auch als Zerstäubergas bezeichnet) gepulst und mit hoher Geschwindigkeit in Richtung zum Grundwerkstoff 1, wodurch das aufgeschmolzene Material des Zusatzwerkstoffes 3 auf die Oberfläche 1 a spritzt und die Spritzschicht 2 erzeugt. Dabei bildet sich ein Nebel 3a aus dem abgeschmolzenen Zusatzwerkstoff aus, wobei die Gefahr besteht, dass sich daraus ein quasistationäres Wirbelfelde, d.h. massive Rezirkulationsgebiete hinter dem drahtförmigen Spritzzusatzwerkstoff des aufgeschmolzenen Materials vor der Düse im Bereich der Enden des Zusatzwerkstoffes bildet, was dazu führen kann, dass aufgeschmolzenes Spritzgut im Bereich der Drahtenden auf den wirbelförmigen Trajektorien verweilt und in dieser Zeit infolge des Luftsauerstoffs der Umgebungs- bzw. Druckluft oxidiert.
Dies wird erfindungsgemäß eingeschränkt oder verhindert dadurch, dass die Tropfen des Plasmanebels durch das gepulste Druckgas sich nicht an der Düse 7 bzw. den Kontaktrohren 4 oder dem Zusatzwerkstoff 3 absetzen können. Sollten sich Schmelztropfen dennoch absetzen, so werden diese durch den pulsierenden Gasstrom wieder gelöst und in Richtung zur Oberfläche 1a des Grundwerkstoffs transportiert. Durch den gepulsten Gaststrom des Druckgases verringert sich somit die rezirkulierende Menge der schmelzflüssigen Phase oder es wird die Rezirkulation ganz verhindert somit eine materialeffiziente Beschichtung gewährleistet.

Durch die Spannungsquelle 5 wird bevorzugt ein Wechselstrom oder ein gepulster Gleichstrom erzeugt, wobei das Druckgas 8 durch eine entsprechende Einrichtung 9, die ein nicht bezeichnetes Hochleistungsventil aufweist, insbesondere in Abhängigkeit der Frequenz der Spannungsquelle (insbesondere synchron dazu) gepulst wird. Alternativ ist es auch möglich, die Frequenz, mit welcher das Druckgas gepulst wird, unabhängig von der Frequenz der Spannungsquelle einzustellen.
Wird durch die Spannungsquelle Gleichstrom zur Verfügung gestellt, pulsiert lediglich das Druckgas.
Die erforderliche Frequenz des Pulsierens des Druckgases, die für das Verhindern des Absetzens von Tropfen an der Anlage oder deren Entfernen erforderlich ist, kann durch wenige Versuche ermittelt werden und ist vorzugsweise ≥20 Hz.
Die Geschwindigkeit des Gasstroms des Druckgases liegt nach der Düse bei Machzahlen größer 1.

Der Drahtanstellwinkel α des Zusatzwerkstoffes 3 ist sehr flach und liegt bevorzugt im Bereich von ca. 10° bezogen auf die Längsachse A der Düse 7.
Der Durchströmquerschnitt der Düse 7 verringert sich in Strömungsrichtung in der Art eines Diffusors und erweitert sich dann wieder in der Art eines Konfusors, wodurch das Druckgas 8 beschleunigt wird. Dessen Geschwindigkeit beträgt nach der Düse Mach 1 und mehr, wodurch eine hervorragende Homogenität der Spritzschicht 2 und eine gute Haftung auf dem Grundwerkstoff 1 gewährleistet wird.

Eine Prinzipdarstellung einer Variante zum mechanischen Pulsen des Druckgases ist in Figur 2 dargestellt. Die Mittel zur Erzeugung der pulsierenden Gasströmung sind dabei in die Druckleitung 10 für das Druckgas integriert und können die Gasströmung unterbrechen und freigeben. Dazu führt die Druckleitung 10 durch ein Gehäuse 11 in dem im Winkel von 90° und somit quer zur Druckleitung 10 eine diese unterbrechende und dazu durch diese führende drehbare Welle 12 angeordnet ist. Die drehbare Welle 12 weist im Bereich der Druckleitung 10 eine Querbohrung 13 in Form einer Durchgangsbohrung auf. Durch Drehen der Welle 12 strömt das Druckgas durch die Querbohrung 13 in Pfeilrichtung zur hier nicht dargestellten Düse, wenn die Querbohrung 13 sich in einer Position befindet in welcher deren beide Öffnungen 13.1, 13.2 eine Verbindung mit der Druckleitung 10 aufweisen. Dreht die Welle 12 weiter, so wird die Durchgangsbohrung 13 so verdreht, dass die Druckleitung 10 unterbrochen ist. Die Welle 12 ist über Lager 14 im Gehäuse 11 drehbar gelagert.
Durch Rotation der Welle 12 wird der Durchfluss des Druckgases abwechselnd gesperrt oder freigegeben und dadurch die pulsierende Gasströmung erzeugt. Die Frequenz, mit welcher die Gasströmung pulsiert kann dabei auf einfache Art und Weise durch die Drehzahl der Welle bestimmt werden, die von einem hier nicht dargestellten Motor angetrieben wird.
Gemäß einer nicht dargestellten Variante können auch mehrere Durchgangsbohrungen durch die Welle führen.

Mit der erfindungsgemäßen Lösung wird insgesamt eine einfache und praktikable Möglichkeit zur Reduzierung oder Vermeidung des sich aufbauenden Wirbelgebietes aufgeschmolzener Partikel des Zusatzwerkstoffes geschaffen und dadurch ein unerwünschtes Absetzen bzw. Verweilen von Partikeln/Tropfen des aufgeschmolzenen Zusatzwerkstoffes an dem Brenner / der Düse und/oder am Zusatzwerkstoff selbst vermieden. Dadurch kann ein qualitativ hochwertiges Beschichtungsergebnis realisiert werden.

### Bezugszeichenliste

- 1: Grundwerkstoffs
- 1a: Oberfläche
- 2: Spritzschicht
- 3: Zusatzwerkstoff
- 3a: Nebel
- 4: Kontaktrohre
- 5: Spannungsquelle
- 6: Drahtvorschubeinrichtung
- 7: Düse
- 8: Druckgas
- 9: Hochleistungsventil
- 10: Druckleitung
- 11: Gehäuse
- 12: Welle
- 13: Querbohrung
- 13.1, 13.2: Öffnungen
- 14: Lager

- α: Drahtanstellwinkel
- A: Längsachse

## Patentansprüche

1. Verfahren zum thermischen Spritzen, insbesondere zum Lichtbogenspritzen mit Zusatzwerkstoff (3), der durch einen mittels Elektroden erzeugten Lichtbogen aufgeschmolzen wird, wobei ein Druckgas (8) mit hoher Geschwindigkeit durch eine Düse (7) ausströmt und das aufgeschmolzene Material des Zusatzwerkstoffes (3) auf eine Oberfläche (1a) spritzt,
wobei
- ein Druckgas (8) mit einer modulierten/pulsierenden Gasströmung hoher Geschwindigkeit erzeugt und
- dadurch die Ausbildung eines quasistationären Wirbelfeldes des aufgeschmolzenen Materials des Zusatzwerkstoffes (3) eingeschränkt oder verhindert wird derart,
- dass ein Absetzen bzw. Verweilen von Partikeln/Tropfen des aufgeschmolzenen Materials an der Düse (7) und/oder am Zusatzwerkstoff (3) verhindert wird und/oder daran abgesetzte Partikel/Tropfen gelöst werden,
**dadurch gekennzeichnet, dass** durch das Modulieren/Pulsieren der Gasströmung des Druckgases (3) bei einer zeitlichen Veränderung des Gasvolumenstroms die Einschränkung oder Verhinderung des quasistationären Wirbelfeldes im Bereich der Enden des Zusatzwerkstoffes (3) erfolgt.

2. Verfahren nach Anspruch 1, **dadurch gekennzeichnet, dass** eine modulierte/pulsierende Gasströmung bei einer zeitlichen Veränderung des Gasvolumenstroms des Druckgases (3) unter Verwendung einer Düse (7) in Form einer Zerstäubergasdüse erzeugt wird.

3. Verfahren nach Anspruch 1 oder 2, **dadurch gekennzeichnet, dass** die unter hohem Druck stehende Gasströmung des Druckgases (8) auf Geschwindigkeiten größer Mach 1 expandiert.

4. Verfahren nach einem der Ansprüche 1 bis 3, **dadurch gekennzeichnet, dass** die Modulation der Gasströmung des Druckgases (8) in Abhängigkeit von der die Modulation der Geschwindigkeit des Druckgases (8) unabhängig von der Frequenz der Strom-Spannungsquelle (5) der Elektroden gesteuert bzw. geregelt wird.

5. Verfahren nach einem der Ansprüche 1 bis 4, **dadurch gekennzeichnet, dass** die gepulste Gasströmung in Abhängigkeit von den elektrischen Parametern der Elektroden und /oder in Abhängigkeit von den strömungsmechanischen Bedingungen an die jeweilige Beschichtungsaufgabe angepasst wird.

6. Verfahren nach einem der Ansprüche 1 bis 5, **dadurch gekennzeichnet, dass** die Veränderung der Frequenz des Pulses der Gasströmung des Druckgases (8) mit einer Frequenz ab 20 Hz erfolgt und dass die Frequenz der Gasströmung bedarfsweise veränderbar ist.

7. Vorrichtung zum thermischen Spritzen, insbesondere zum Lichtbogenspritzen mit Zusatzwerkstoff (3), der durch einen mittels Elektroden erzeugten Lichtbogen aufgeschmolzen wird, wobei die Vorrichtung eine Einrichtung zur Erzeugung eines Druckgases (8) aufweist, welches mit hoher Geschwindigkeit durch eine Düse (7) ausströmt und das aufgeschmolzene Material des Zusatzwerkstoffes (3) auf eine vorbereitete Oberfläche (1a) spritzt,
**dadurch gekennzeichnet**,
- dass die Einrichtung zur Erzeugung des Druckgases Mittel aufweist, durch welche eine modulierte/ pulsierende Gasströmung des Druckgases (8) erzeugbar ist,
- durch welche die Ausbildung eines quasistationären Wirbelfeldes des aufgeschmolzenen Materials eingeschränkt oder verhindert wird so dass ein Absetzen von Partikeln/Tropfen des aufgeschmolzenen Materials an der Düse (7) und/oder an den Enden des Zusatzwerkstoffs (3) vermieden wird und/oder daran abgesetzte Partikeln/Tropfen gelöst werden und
- dass im Bereich der Enden des Zusatzwerkstoffes (3) durch
- die in der Vorrichtung angeordneten Mittel die Einschränkung oder Verhinderung des quasistationären Wirbelfeldes erzielbar ist dadurch,
- dass durch die Mittel eine modulierte/pulsierende Gasströmung des Druckgases (8) bei einer zeitlichen Veränderung des Gasvolumenstroms realisierbar ist.

8. Vorrichtung nach Anspruch 7, **dadurch gekennzeichnet, dass** die Mittel in Form von die Gasströmung des Druckgases (8) verändernden Ventilen oder in Form von mechanischen Elementen ausgebildet sind, die entsprechend der geforderten Pulse die Gasströmung unterbrechen oder stark verringern und Freigeben.

9. Vorrichtung nach Anspruch 8, **dadurch gekennzeichnet, dass** die mechanischen Elemente in einer zur Düse (7) führenden Druckleitung (10) für das Druckgas (8) angeordnet sind und den Durchfluss des Druckgases (8) durch die Druckleitung (10) sperren oder stark verringern und dann wieder freigeben.

10. Vorrichtung nach Anspruch 9, **dadurch gekennzeichnet, dass** im Winkel zur Druckleitung (10) eine durch diese führende drehbare Welle (12) angeordnet ist, die im Bereich der Druckleitung (10) eine oder mehrere Querbohrungen (13) aufweist und durch Rotation den Durchfluss des Druckgases (8) sperrt oder stark verringert oder freigibt.

11. Vorrichtung nach einem der Ansprüche 7 bis 10, **dadurch gekennzeichnet, dass** die Düse (7) in der Art einer Zerstäubergasdüse, insbesondere einer Laval - Düse ausgebildet ist.

12. Vorrichtung nach einem der Ansprüche 7 bis 11, **dadurch gekennzeichnet, dass** sich die Düse (7) in Strömungsrichtung des Druckgases (8) zuerst verjüngt und anschließend erweitert.

13. Vorrichtung nach einem der Ansprüche 7 bis 12, **dadurch gekennzeichnet, dass** die Düse (7) eine Längsachse (A) aufweist und der Zusatzwerkstoff in Bezug auf die Längsachse (A) der Düse in einem Winkel (α) von 90° bis 0° geneigt ist.

14. Vorrichtung nach einem der Ansprüche 7 bis 13, **dadurch gekennzeichnet, dass** der in Form eines Drahtes ausgebildete Zusatzwerkstoff (3) durch eine Drahtvorschubeinrichtung (6) nachführbar ist, wobei das Nachführen des Drahtes/Zusatzwerkstoffs (3) "schrittweise" in Korrelation mit den Impulsen der pulsierenden Gasströmung des Druckgases (8) erfolgt.

15. Vorrichtung nach einem der Ansprüche 7 bis 14, **dadurch gekennzeichnet, dass** die Vorrichtung Mittel aufweist durch welche die Modulation der Gasströmung des Druckgases (8) in Abhängigkeit von der Frequenz der Strom-Spannungsquelle (5) bzw. des Abschmelzverhaltens des Zusatzwerkstoffes (3) realisierbar ist.

## Claims

1. A method for thermal spraying, especially for arc spraying using a filler material (3) which is melted by an arc generated by means of electrodes, wherein a compressed gas (8) flows out of a nozzle (7) at high velocity and sprays the molten material of the filler material (3) onto a surface (1a), wherein
- a compressed gas (8) is generated with a modulated/pulsating gas flow of high velocity and
- the formation of a quasi-stationary vortex field of the molten material of the filler material (3) is thus limited or prevented, such that
- particles/drops of the molten material are prevented from depositing or dwelling on the nozzle (7) and/or on the filler material (3), and/or particles/drops that have been deposited thereon are detached,
**characterized in that**
the limitation or prevention of the quasi-stationary vortex field in the region of the ends of the filler material (3) occurs by modulation/pulsation of the gas flow of the compressed gas (3) with a temporal change in the gas volume flow.

2. A method according to claim 1, **characterized in that** a modulated/pulsating gas flow with a temporal change in the gas volume flow of the compressed gas (3) is generated by using a nozzle (7) in form of an atomiser gas nozzle.

3. A method according to claim 1 or 2, **characterized in that** the high-pressure gas flow of the compressed gas (8) expands to velocities greater than Mach 1.

4. A method according to one of the claims 1 to 3, **characterized in that** the modulation of the gas flow of the compressed gas (8) is controlled or regulated depending on the modulation of the velocity of the compressed gas (8) independent of the frequency of the current-voltage source (5) of the electrodes.

5. A method according to one of the claims 1 to 4, **characterized in that** the pulsed gas flow is adjusted to the respective coating task depending on the electrical parameters of the electrodes and/or depending on the flow-mechanical conditions.

6. A method according to one of the claims 1 to 5, **characterized in that** the change in the frequency of the pulse of the gas flow of the compressed gas (8) occurs at a frequency from 20 Hz and that the frequency of the gas flow is selectively variable.

7. An apparatus for thermal spraying, especially for arc spraying using a filler material (3), which is melted by an arc generated by means of electrodes, wherein the apparatus comprises a device for generating a compressed gas (8) which flows out of a nozzle (7) at high velocity, and sprays the molten material of the filler material (3) onto a prepared surface (1a), **characterized in that**
- the device for generating the compressed gas comprises means through which a modulated/pulsating gas flow of the compressed gas (8) can be generated,
- by which the formation of a quasi-stationary vortex field of the molten material is limited or prevented, so that a depositing of particles/droplets of the molten material on the nozzle (7) and/or at the ends of the filler material (3) is prevented, and/or particles/drops that have been deposited thereon are detached, and that
- in the region of the ends of the filler material (3)
- the limitation or prevention of the quasi-stationary vortex field can be achieved by the means arranged in the apparatus in such a way
- that a modulated/pulsating gas flow of the compressed gas (8) with a temporal change in the gas volume flow can be realised by the means.

8. An apparatus according to claim 7, **characterized in that** the means are arranged in form of valves changing the gas flow of the compressed gas (8) or in form of mechanical elements which interrupt or strongly reduce and release the gas flow according to the required pulses.

9. An apparatus according to claim 8, **characterized in that** the mechanical elements are arranged in a pressure conduit (10) for the compressed gas (8) leading to the nozzle (7), and block or strongly reduce and then release the flow of the compressed gas (8) through the pressure conduit (10).

10. An apparatus according to claim 9, **characterized in that** at an angle to the pressure conduit (10) a rotatable shaft (12) which leads through said pressure conduit is arranged, which shaft comprises one or several transverse boreholes (13) in the region of the pressure conduit (10), and blocks or strongly reduces or releases the flow of the compressed gas (8) by rotation.

11. An apparatus according to one of the claims 7 to 10, **characterized in that** the nozzle (7) is arranged in the manner of an atomiser gas nozzle, especially a laval nozzle.

12. An apparatus according to one of the claims 7 to 11, **characterized in that** the nozzle (7) tapers at first in the direction of flow of the compressed gas (8) and subsequently expands.

13. An apparatus according to one of the claims 7 to 12, **characterized in that** the nozzle (7) comprises a longitudinal axis (A) and the filler material is inclined at an angle (α) of 90° to 0° with respect to the longitudinal axis (A) of the nozzle.

14. An apparatus according to one of the claims 7 to 13, **characterized in that** the filler material (3) arranged in form of a wire can be resupplied by a wire feed device (6), wherein the resupply of the wire/filler material (3) occurs "step-by-step" in correlation with the pulses of the pulsating gas flow of the compressed gas (8).

15. An apparatus according to one of the claims 7 to 14, **characterized in that** the apparatus comprises means, by means of which the modulation of the gas flow of the compressed gas (8) can be realised depending on the frequency of the current-voltage source (5) or the melting behaviour of the filler material (3).

## Revendications

1. Procédé de projection thermique, en particulier de projection par arc électrique d'un matériau d'appoint (3) qui est fondu par un arc électrique produit au moyen d'électrodes, dans lequel un gaz sous pression (8) sort à grande vitesse par une tuyère (7) et projette le matériau d'appoint (3) fondu sur une surface (la),
dans lequel
- un gaz sous pression (8) est généré avec un écoulement de gaz modulé/pulsé à grande vitesse et
- la formation d'un lit tourbillonnaire quasi-stationnaire de matériau d'appoint (3) fondu est ainsi limitée ou empêchée, de telle façon
- que le dépôt ou la persistance de particules/gouttes du matériau fondu sur la tuyère (7) et/ou sur le matériau d'appoint (3) soit empêché et/ou que les particules/gouttes déposées dessus soient dissoutes,
**caractérisé en ce que** la modulation/la pulsation du flux de gaz sous pression (8) produit lors d'une modification dans le temps du débit volumique de gaz réalise la restriction ou l'inhibition du lit tourbillonnaire quasi-stationnaire au niveau des extrémités du matériau d'appoint (3).

2. Procédé selon la revendication 1, **caractérisé en ce qu'**un flux de gaz modulé/pulsé est produit lors d'une modification dans le temps du débit volumique du gaz sous pression (8) en utilisant une tuyère (7) qui prend la forme d'une tuyère à gaz de pulvérisation.

3. Procédé selon la revendication 1 ou 2, **caractérisé en ce que** le flux sous haute pression de gaz sous pression (8) est expansé à des vitesses supérieures à Mach 1.

4. Procédé selon l'une des revendications 1 à 3, **caractérisé en ce que** la modulation du flux de gaz sous pression (8) est commandée ou régulée en fonction de la modulation de la vitesse du gaz sous pression (8) indépendamment de la fréquence de la source de tension de courant (5) des électrodes.

5. Procédé selon l'une des revendications 1 à 4, **caractérisé en ce que** le flux de gaz pulsé est adapté en fonction des paramètres électriques des électrodes et/ou en fonction des conditions de mécanique des fluides de la tâche de revêtement en question.

6. Procédé selon l'une des revendications 1 à 5, **caractérisé en ce que** la modification de la fréquence de l'impulsion du flux de gaz sous pression (8) s'effectue à partir d'une fréquence de 20 Hz et **en ce que** la fréquence du flux de gaz peut être modifiée en fonction des besoins.

7. Dispositif pour la projection thermique, en particulier pour la projection par arc électrique de matériau d'appoint (3) fondu par un arc électrique généré au moyen d'électrodes, dans lequel le dispositif comprend une installation pour la production d'un gaz sous pression (8) qui sort à grande vitesse à travers une tuyère (7) et projette le matériau d'appoint (3) fondu sur une surface préparée (la), **caractérisé en ce que**
- le dispositif pour la production du gaz sous pression présente des moyens qui peuvent produire un flux de gaz sous pression (8) modulé/pulsé,
- qui restreint ou empêche la formation d'un lit tourbillonnaire quasi-statique de matériau fondu de telle façon que le dépôt de particules/gouttes de matériau fondu sur la tuyère (7) et/ou aux extrémités du matériau d'appoint (3) soit évité et/ou que les particules/gouttes déposées dessus soient dissoutes et
- en ce qu'au niveau des extrémités du matériau d'appoint (3), les moyens disposés dans le dispositif réalisent la restriction ou l'inhibition d'un lit tourbillonnaire quasi-statique par le fait
- que les moyens permettent de réaliser un écoulement modulé/pulsé du gaz sous pression (8) avec une modification dans le temps du débit volumique du gaz sous pression (8).

8. Dispositif selon la revendication 7, **caractérisé en ce que** les moyens sont conformés comme des valves modifiant le flux de gaz sous pression (8) ou comme des éléments mécaniques qui arrêtent ou réduisent fortement et libèrent le flux de gaz en fonction des impulsions requises.

9. Dispositif selon la revendication 8, **caractérisé en ce que** les éléments mécaniques sont disposés dans une conduite sous pression (10) pour le gaz sous pression (8) menant à la tuyère (7) et arrêtent ou réduisent fortement et libèrent le flux de gaz sous pression (8) passant par la conduite sous pression (10).

10. Dispositif selon la revendication 9, **caractérisé en ce qu'**il est prévu, disposé selon un angle par rapport à la conduite sous pression (10), un arbre rotatif (12) passant à travers celle-ci, qui présente au niveau de la conduite sous pression (10) un ou plusieurs alésages transversaux (13) et qui coupe ou réduit fortement et libère le flux de gaz sous pression (8) par sa rotation.

11. Dispositif selon l'une des revendications 7 à 10, **caractérisé en ce que** la tuyère (7) est conformée comme une tuyère à gaz de pulvérisation, en particulier une tuyère de Laval.

12. Dispositif selon l'une des revendications 7 à 11, **caractérisé en ce que** la tuyère (7) se resserre d'abord puis s'élargit dans le sens du flux de gaz sous pression (8).

13. Dispositif selon l'une des revendications 7 à 12, **caractérisé en ce que** la tuyère (7) présente un axe longitudinal (A) et le matériau d'appoint est incliné selon un angle (α) de 90° à 0° par rapport à l'axe longitudinal (A) de la tuyère.

14. Dispositif selon l'une des revendications 7 à 13, **caractérisé en ce que** le matériau d'appoint (3) conformé comme un fil peut être amené par une installation d'avancement de fil (6), l'avancement du fil/matériau d'appoint (3) s'effectuant « pas à pas » en corrélation avec les impulsions du flux de gaz pulsé du gaz sous pression (8).

15. Dispositif selon l'une des revendications 7 à 14, **caractérisé en ce que** le dispositif présente des moyens permettant de réaliser la modulation du flux de gaz sous pression (8) en fonction de la fréquence de la source de tension de courant (5) ou du comportement de fusion du matériau d'appoint (3).
